# FASCICULE DE BREVET EUROPEEN

(11) **EP 2 008 263 B1**
(45) Date de publication et mention de la délivrance du brevet: **16.05.2012**
(21) Numéro de dépôt: 07728019.6
(22) Date de dépôt: 12.04.2007
(51) Int. Cl.: G09G 3/22

(54) **PROCEDE DE COMMANDE D'UN DISPOSITIF DE VISUALISATION MATRICIEL A SOURCE D'ELECTRONS**
VERFAHREN ZUM ANSTEUERN EINER MATRIXANZEIGEANORDNUNG MIT EINER ELEKTRONENQUELLE
METHOD OF DRIVING A MATRIX DISPLAY DEVICE WITH AN ELECTRON SOURCE

(30) Priorité: 14.04.2006 FR 0603413
(43) Date de publication de la demande: 31.12.2008
(73) Titulaire: Commissariat à l'Énergie Atomique et aux Énergies Alternatives, 75015 Paris (FR)
(72) Inventeur: SARRASIN, Denis, 38360 Sassenage (FR)
(74) Mandataire: Ilgart, Jean-Christophe
(86) Numéro de dépôt international: PCT/EP2007/053551
(87) Numéro de publication internationale: WO 2007/122112

(56) Documents cités:
- US-A- 6 091 390
- US-A1- 2002 060 525
- US-A1- 2003 006 976

## Description

### DOMAINE TECHNIQUE

La présente invention concerne un procédé de commande d'un dispositif de visualisation matriciel doté d'une ou plusieurs sources d'électrons apte à afficher des images ayant différents niveaux de gris. Les images à afficher peuvent être en noir et blanc ou en couleurs, dans ce dernier cas, l'expression « niveau de gris » signifie demi-teinte de couleur.

### ÉTAT DE LA TECHNIQUE ANTÉRIEURE

Ces dispositifs de visualisation à sources d'électrons trouvent des applications dans le domaine des écrans plats de visualisation. Il existe divers types de ces dispositifs de visualisation selon la nature de leurs sources d'électrons. On connaît par exemple, les cathodes à micro-pointes à effet de champ comme décrit dans le document [1] dont les références se trouvent en fin de description, les sources à nano fissures à effet de champ comme décrit dans le document référencé [2], les sources à effet de champ à nano tubes de carbone comme décrit dans le document référencé [3].

La figure 1 illustre schématiquement le principe de fonctionnement d'un exemple de dispositif de visualisation à sources d'électrons à émission de champ auquel peut s'appliquer le procédé de l'invention.

Le dispositif de visualisation comporte des sources d'électrons 100 comportant des électrodes d'anode 1 recouvertes de matériau luminophore 2, des électrodes de cathode 3 reliées électriquement à des zones émettrices d'électrons 4, des électrodes de grille 5, isolées électriquement des électrodes de cathode 2. Chaque zone émettrice 4 est associée à une électrode de grille 5. Le vide 6 règne entre les zones émettrices 4 et le matériau luminophore 2.

Le dispositif relatif à la commande des sources d'électrons 100 comporte une source de tension 7 et des moyens de polarisation 8. La source de tension 7 permet d'appliquer une tension élevée Va aux électrodes d'anode 1. Les moyens de polarisation 8 permettent d'appliquer, pour une source d'électrons donnée 100, un potentiel Vg sur l'électrode de grille qui lui est associée et un potentiel Vc1, Vc2, Vc3 sur l'électrode de cathode 3 à laquelle elle est reliée. La différence de potentiel Vgc1, Vgc2, Vgc3, appelée par la suite de manière générale Vgc représente la tension de commande de l'émission d'électrons.

Une source d'électrons 100 émet un flux d'électrons (non représenté) à partir de sa zone émettrice 4 et ce flux d'électrons est collecté par une électrode d'anode 1 qui est en regard de la zone émettrice lorsque la différence de potentiel Vgc dépasse une valeur de seuil Vthl. Ce flux d'électrons est accéléré grâce à la haute tension Va appliquée aux électrodes d'anode 1. Le matériau luminophore 2 émet de la lumière sous l'effet de l'énergie cinétique des électrons qui le bombarde. La figure 2 représente une caractéristique d'émission Ia=f(Vgc) d'une source d'électrons 4.

On rencontre un problème dans ces dispositifs de visualisation qui est que les zones émettrices ne sont pas uniformes en terme d'émission, certaines sont très performantes et émettent plus que d'autre pour une même tension de commande. Cela se traduit au niveau du matériau luminophore côté électrodes d'anode par une image peu homogène et constellée de points brillants. Il est indiqué dans le document référencé [1] ou dans le document référencé [4] qu'un moyen efficace pour homogénéiser l'émission consiste à pénaliser les sources d'électrons les plus performantes pour ramener leur émission à un niveau moindre. Cela se fait généralement en plaçant une résistance R1 en série entre chaque zone émettrice 4 et l'électrode de cathode 3 qui lui est connectée. Une différence de potentiel proportionnelle au courant qui traverse la source d'électrons se soustrait alors à la différence de potentiel Vgc, ce qui restreint le courant d'émission. Cette résistance peut se matérialiser par une couche en matériau résistif qui recouvre les électrodes de cathode. La figure 3 illustre une telle configuration. Les électrodes de grille 5 sont isolées électriquement des électrodes de cathode 3 par une couche de matériau diélectrique 9. Sur la figure 3, l'électrode de cathode 3 repose sur un substrat électriquement isolant 110.

Le dispositif de visualisation peut avoir un écran 17 agencé de façon matricielle comme illustré sur la figure 4 avec une ou plusieurs sources d'électrons 4. Chaque source d'électrons 4 représente un pixel Pi,j de l'écran. Chaque pixel Pi,j peut être adressé et sa luminance ajustée comme décrit dans le document référencé [5]. Chaque pixel Pi,j est défini comme le croisement entre une électrode de ligne L1,... Li,.... Ln et une électrode de colonne C1,...Cj, Cm du dispositif de visualisation 17. Il y a généralement plusieurs électrodes de ligne et plusieurs électrodes de colonne. Les électrodes de ligne L1,... Li ,.... Ln sont généralement connectées aux électrodes de grille et les électrodes de colonne C1, ...Cj , ...Cm aux électrodes de cathode. On notera toutefois que le dispositif de visualisation 17 peut se réduire à une seule source d'électrons ou un seul pixel si l'on ne dispose que d'une seule électrode de ligne et une seule électrode de colonne ou être en barrette s'il ne possède qu'une seule électrode de ligne ou une seule électrode de colonne.

Un dispositif de commande est prévu pour commander le dispositif de visualisation avec un générateur de balayage des lignes 10 relié à une source de tension 11 délivrant une tension Vls et à une tension de référence Vlns, généralement la masse, lui permettant d'appliquer sur les électrodes de ligne soit la tension de sélection de ligne Vls soit la tension de référence Vlns ou tension de non sélection de ligne. Le dispositif de commande comporte de plus un circuit de commande des colonnes 12 relié à une source de tension 13 délivrant une tension Vcj et à une tension de référence Vcom qui peut être la masse. Le générateur de balayage des lignes 10 et le circuit de commande des colonnes 12 sont reliés à un contrôleur d'écran 14 qui reçoit des signaux d'une source de données (non représentée), des signaux de contrôle et de synchronisation et qui délivre des signaux aptes à piloter le générateur de balayage des lignes 10 et le circuit de commande des colonnes 12. Quant aux électrodes d'anode 1, elles sont reliées à une source de tension 15 délivrant une tension Va.

Plus précisément, le générateur de balayage des lignes comporte un circuit d'adressage pour chaque électrode de ligne. De la même manière, le circuit de commande des colonnes comporte un sous-circuit pour chaque électrode de colonne. La commande de l'écran s'effectue de la manière suivante : on adresse les électrodes de ligne L1, Ln séquentiellement chacune leur tour pendant une période de sélection de ligne Tl. Une électrode de ligne adressée est portée à la tension Vls et une électrode de ligne non adressée est portée à la tension Vlns. Les pixels d'une électrode de ligne adressée Li doivent chacun afficher une information
donnée et chaque électrode de colonne Cj est portée à une tension Vcj appropriée. Les tensions appliquées sur les électrodes de colonne n'affectent pas les pixels des électrodes de ligne non adressées L1, Li-1, li+1, Ln. Pour obtenir des niveaux de gris, on peut agir sur la valeur des différences Vls-Vcj et/ou sur la durée d'application de la tension Vcj ou même sur la quantité de charges fournie aux électrodes de colonne et correspondant à l'information à afficher..

Comme indiqué précédemment on rencontre plusieurs procédés de commande des colonnes des dispositifs de visualisation affichant des niveaux de gris et ces procédés souffrent tous d'inconvénients.

La commande en modulation de largeur d'impulsion (connue sous l'acronyme anglo-saxon PWM pour pulse width modulation) consiste à appliquer une tension fixe Vc aux électrodes de colonne pendant un temps variable fonction du niveau de gris à afficher, ce temps variable étant inférieur ou égal à la période de sélection de ligne Tl. La commande en modulation de largeur d'impulsion maximise les commutations entre la tension Vc et la tension Vcom, ce qui induit une forte consommation capacitive.

La commande en modulation d'amplitude s'effectue en appliquant pendant toute la période de sélection de ligne Tl, sur les électrodes de colonne, une tension Vc(k) dont la valeur dépend du niveau de gris à afficher, cette valeur étant comprise entre Vc(k)max et Vcom. La consommation est minimisée mais elle conduit à des inhomogénéités d'affichage à bas niveau. En effet, l'homogénéisation par couche résistive comme illustré à la figure 3 est satisfaisante pour une différence de potentiel électrode de colonne électrode de ligne (ou grille cathode) élevée correspondant à l'émission du blanc ou proche du blanc. L'effet de cette couche est quasi nul à bas niveau pour l'émission du noir ou proche du noir. Il a été démontré tant du point de vue expérimental que du point de vue théorique que l'uniformité de l'affichage des dispositifs à émission de champ à nano tubes de carbone, tels que décrit dans le document référencé [6], se détériore lorsque la différence de potentiel électrode de colonne électrode de ligne diminue.

Dans les dispositifs de visualisation commandés de manière mixte, plusieurs niveaux de tension sont appliqués aux électrodes de colonne pendant la période de sélection de ligne. Le document référencé [7] décrit un tel procédé de commande. Ce procédé de commande souffre du même défaut de manque d'uniformité à bas niveau de la différence de potentiel électrode de colonne électrode de ligne que le mode de commande en modulation d'amplitude.

Le procédé de commande en charges, décrit par exemple dans le document référencé [8], cherche à fournir aux électrodes de colonne une quantité de charges correspondant au niveau de gris à afficher. Ce procédé de commande nécessite outre une circuiterie assez complexe des écrans ne présentant pas ou pratiquement pas de courants de fuite.

La demande de brevet US 2002/0060525 décrit un procédé de commande d'un dispositif de visualisation matriciel affichant des niveaux de gris dans lequel les niveaux de gris sont répartis dans deux familles de niveaux de gris, la première correspondant aux niveaux de gris les plus sombres et la seconde correspondant aux niveaux de gris les moins sombres. Si le niveaux de gris à afficher appartient à la première famille, on utilise une tension de commande, appliquée aux colonnes, qui est modulée en largeur d'impulsion. Si le niveau de gris à afficher appartient à la seconde famille, on utilise une tension de commande, appliquée aux colonnes qui est modulée en amplitude. Ces deux tensions de commande varient dans le même sens entre une tension de référence et une tension maximum. Par contre, ces deux tensions de commande varient en sens inverse par rapport au sens de variation existant entre la tension de non sélection de ligne et la tension de sélection de ligne.

### EXPOSÉ DE L'INVENTION

La présente invention a justement comme but de proposer un procédé de commande d'un dispositif de visualisation qui ne présente pas les inconvénients mentionnés ci dessus.

Plus particulièrement un but de la présente invention est de proposer un procédé de commande qui limite la consommation capacitive et qui conduit à une bonne homogénéité de l'image affichée aussi bien à haut niveau qu'à bas niveau notamment dans le cas où une couche résistive est présente entre les électrodes de cathode et les zones émettrices.

Pour y parvenir, la présente invention propose un procédé de commande d'un dispositif de visualisation matriciel affichant des niveaux de gris comprenant au moins une source d'électrons située à la croisée d'une électrode de ligne et d'une électrode de colonne, consistant à appliquer, lorsque l'électrode de ligne sur laquelle se trouve la source d'électrons est sélectionnée une tenson de sélection de ligne, et lorsqu'elle n'est pas sélectionnée une tension de non sélection de ligne, et à appliquer sur l'électrode de colonne correspondante une tension de commande correspondant au niveau de gris à afficher, pendant une période de sélection de ligne Tl. On répartit les niveaux de gris à afficher dans deux familles de niveaux de gris, la première regroupant un ou plusieurs niveaux de gris les plus sombres, la seconde regroupant un ou plusieurs niveaux de gris les moins sombres. Si le niveau de gris à afficher appartient à la première famille, la tension de commande à appliquer est une tension modulée en largeur d'impulsion variant entre une tension de référence et une tension extrême, le sens de variation entre la tension de référence et la tension extrême étant le même qu'entre la tension de non sélection de ligne et la tension de sélection de ligne. La tension extrême est positive par rapport à la tension de référence. Si le niveau de gris à afficher appartient à la seconde famille, la tension de commande à appliquer est une tension modulée en amplitude variant entre la tension de référence et une tension maximale, le sens de variation entre la tension de référence et la tension maximale étant opposé à celui existant entre la tension de non sélection de ligne et la tension de sélection de ligne, la tension extrême et la tension maximale étant réduites par rapport à celles qui seraient nécessaires si la commande se faisait pour tous les niveaux de gris par modulation d'amplitude ou par modulation de largeur d'impulsion. La tension maximale est négative par rapport à la tension de référence.

Si le niveau de gris à afficher appartient à la première famille, la tension de commande est, pendant une première plage de temps T 0<T≤T1, la tension extrême qui est constante et dans la mesure où la première plage de temps est strictement inférieure à la période de sélection de ligne, la tension de commande est, pendant une seconde plage de temps T'= Tl-T précédant ou suivant la première plage de temps T, la tension de référence, la valeur de la première plage de temps T dépendant du niveau de gris à afficher. Si le niveau de gris à afficher appartient à la seconde famille, la tension de commande est, pendant toute la période de sélection de ligne, une tension constante négative par rapport à la tension de référence ou égale à la tension de référence, cette tension de commande ayant une amplitude qui dépend du niveau de gris à afficher.

La tension de sélection de ligne est de préférence constante pendant toute la période de sélection de ligne.

Si plusieurs sources d'électrons sont sur une même électrode de ligne, le procédé consiste, de préférence, à appliquer simultanément une tension de commande sur chacune des électrodes de colonne relatives à ses sources d'électrons.

Le procédé consiste à appliquer, de préférence, une tension de non sélection de ligne pendant toute la période de sélection de ligne à une électrode de ligne non sélectionnée.

Il est préférable que la tension extrême et la tension maximale soient sensiblement égales en valeur absolue.

La tension de référence peut correspondre à la masse.

La présente invention concerne un dispositif de visualisation commandé par le procédé de commande ainsi défini, dans lequel la source d'électrons comporte une résistance entre une zone émettrice d'électrons et une électrode de cathode reliée électriquement à l'électrode de ligne.

La présente invention concerne également un dispositif de commande d'un dispositif de visualisation matriciel affichant des niveaux de gris comprenant au moins une source d'électrons située à la croisée d'une électrode de ligne et d'une électrode de colonne d'un ensemble comportant une ou plusieurs électrodes de ligne et une ou plusieurs électrode de colonnes. Le dispositif comporte un générateur de balayage des lignes pour appliquer, pendant une période de sélection de ligne, lorsque l'électrode de ligne sur laquelle se trouve la source d'électrons est sélectionnée, une tension de sélection de ligne, et lorsqu'elle n'est pas sélectionnée une tension de non sélection de ligne,
et un circuit de commande des colonnes apte à appliquer, sur l'électrode de colonne correspondante, une tension de commande correspondant au niveau de gris à afficher, pendant la période de sélection de ligne. Le circuit de commande des colonnes comporte, pour chaque électrode de colonne de l'ensemble, une première chaîne de traitement pour délivrer une tension de commande modulée en largeur d'impulsion à appliquer à l'électrode de colonne, si le niveau de gris appartient à une première famille de niveaux de gris contenant un ou plusieurs des niveaux de gris les plus sombres, la tension de commande modulée en largeur d'impulsion variant entre une tension de référence et une tension extrême, le sens de variation entre la tension de référence et la tension extrême étant le même qu'entre la tension de non sélection de ligne et la tension de sélection de ligne.

Le dispositif comporte une seconde chaîne de traitement pour délivrer une tension de commande modulée en amplitude à appliquer sur l'électrode de colonne, si le niveau de gris appartient à une seconde famille de niveaux de gris contenant un ou plusieurs des niveaux de gris les moins sombres, la tension de commande modulée en amplitude variant entre la tension de référence et une tension maximale, le sens de variation entre la tension de référence et la tension maximale étant opposé à celui existant entre la tension de non sélection de ligne et la tension de sélection de ligne. La tension extrême et la tension maximale sont réduites par rapport à celles qui seraient nécessaires si la commande se faisait pour tous les niveaux de gris par modulation d'amplitude ou par modulation de largeur d'impulsion.

La première chaîne de traitement peut comporter des moyens pour délivrer, à partir d'une information codant le niveau de gris à afficher qu'ils reçoivent, un signal qui traduit un instant de début ou de fin de l'impulsion de la tension modulée en largeur d'impulsion dans la période de sélection de ligne, si le niveau de gris appartient à la première famille de niveaux de gris, ces moyens étant reliés via des moyens d'adaptation de niveaux logiques à un étage de sortie apte à délivrer la tension modulée en largeur d'impulsion.

Les moyens pour délivrer le signal traduisant l'instant de début ou de fin de l'impulsion de la tension modulée en largeur d'impulsion peuvent comporter un comparateur comparant l'information codant le niveau de gris et le résultat d'un comptage réalisé par un compteur cyclique comptant un nombre de coups d'horloge déterminé par la taille de l'information codant le niveau de gris, pendant la période de sélection de ligne, et.une bascule bistable reliée en sortie du comparateur et recevant également un top en début de chaque période de sélection de ligne et délivrant le signal traduisant l'instant de début ou de fin de l'impulsion de la tension modulée en largeur d'impulsion.

Le dispositif de commande du dispositif de visualisation peut comporter un générateur de rampe négative permettant de fournir la tension modulée en amplitude et la seconde chaîne de traitement peut comporter des moyens pour délivrer, à partir d'une information codant le niveau de gris qu'ils reçoivent, un signal qui traduit un instant de blocage-échantillonnage du générateur de rampe négative dans une période de sélection de ligne, si le niveau de gris appartient à la seconde famille de niveaux de gris, ces moyens commandant des moyens de mémorisation analogiques ayant une entrée reliée au générateur de rampe négative et une sortie reliée en entrée d'un amplificateur tampon apte à délivrer la tension modulée en amplitude.

Les moyens pour délivrer le signal traduisant l'instant de blocage-échantillonnage du générateur de rampe négative peuvent comporter un comparateur comparant l'information codant le niveau de gris et le résultat d'un comptage réalisé par un compteur cyclique comptant un nombre de coups d'horloge déterminé par la taille de l'information codant le niveau de gris, pendant la période de sélection de ligne et une bascule bistable reliée en sortie du comparateur et recevant également un top en début de chaque période de sélection de ligne et délivrant le signal traduisant l'instant de blocage-échantillonnage du générateur de rampe négative.

Pour simplifier le dispositif, il est possible que le compteur cyclique soit commun à la première et à la seconde chaîne de traitement.

Les moyens de mémorisation analogiques peuvent comporter un interrupteur relié d'un côté au générateur de rampe négative et de l'autre à une borne d'un condensateur elle-même reliée en entrée de l'amplificateur tampon, l'autre borne du condensateur étant portée à la tension de référence, cet interrupteur étant commandé par le signal traduisant l'instant de blocage-échantillonnage du générateur de rampe négative. La tension de référence à laquelle est portée l'autre borne du condensateur est en pratique généralement la masse.

Le circuit de commande des colonnes peut comporter de plus, par électrode de colonne, des moyens de sélection de la première chaîne de traitement ou de la seconde chaîne de traitement en fonction du niveau de gris à afficher sur l'électrode de colonne.

Dans ce dispositif de visualisation, le niveau de gris à afficher est codé sous forme d'un mot binaire avec un ou plusieurs bits de poids fort, les moyens de sélection étant de préférence des circuits combinatoires recevant les bits de poids forts du mot binaire.

Le circuit de commande des colonnes peut comporter, de plus, un registre à décalage qui alimente autant d'ensembles de bascules de mémorisation que d'électrodes de colonne, chaque ensemble de bascules de mémorisation recevant en entrée les niveaux de gris à afficher par le dispositif de visualisation et étant relié à une première chaîne de traitement et à une seconde chaîne de traitement.

Chaque ensemble de bascules de mémorisation peut aussi être relié en sortie à l'entrée des moyens de sélection.

### BRÈVE DESCRIPTION DES DESSINS

La présente invention sera mieux comprise à la lecture de la description d'exemples de réalisation donnés, à titre purement indicatif et nullement limitatif, en faisant référence aux dessins annexés sur lesquels :
la figure 1 (déjà décrite) illustre un dispositif de visualisation à sources d'électrons à émission de champ auquel peut s'appliquer le procédé de l'invention ;
la figure 2 (déjà décrite) est un graphique représentant la caractéristique d'émission Ia=f(Vgc) d'une source d'électrons ;
la figure 3 (déjà décrite) représente des sources d'électrons dotées d'une couche en matériau résistif qui recouvre leurs électrodes de cathode ;
la figure 4 (déjà décrite) illustre un dispositif de visualisation équipé de son dispositif de commande conventionnel ;
les figures 5A, 5B sont des chronogrammes des signaux en tension appliqués respectivement aux électrodes de ligne et de colonne d'un dispositif de visualisation commandé par le procédé de l'invention ;
les figures 6A, 6B sont des chronogrammes des signaux en tension appliqués respectivement aux électrodes de ligne et de colonne d'un dispositif de visualisation commandé par un procédé conventionnel ;
la figure 7 illustre les signaux en tension à appliquer aux électrodes de ligne et de colonne d'un dispositif de visualisation commandé par le procédé de l'invention et apte à afficher 8 niveaux de gris ;
la figure 8A illustre le dispositif de commande d'un dispositif de visualisation selon l'invention, la figure 8B illustre un exemple de circuit de commande des électrodes de colonne d'un dispositif de visualisation selon l'invention, la figure 8C illustre la tension délivrée par le générateur de rampe négative du circuit de la figure 8A ;
la figure 9 illustre, de manière partielle, un autre exemple de circuit de commande des électrodes de colonne d'un dispositif de visualisation selon l'invention.

Les différentes variantes représentées et décrites doivent être comprises comme n'étant pas exclusives les unes des autres.

Des structures bien connues ne sont pas représentées en détail afin de ne pas alourdir inutilement la présente invention.

Des parties identiques, similaires ou équivalentes des différentes figures décrites ci-après portent les mêmes références numériques de façon à faciliter le passage d'une figure à l'autre.

Les différentes parties représentées sur les figures ne le sont pas nécessairement selon une échelle uniforme, pour rendre les figures plus lisibles.

### EXPOSÉ DÉTAILLÉ DE MODES DE RÉALISATION PARTICULIERS

On va maintenant s'intéresser au procédé de commande d'un dispositif de visualisation apte à afficher n niveaux de gris selon l'invention. Ce dispositif de visualisation peut être similaire à celui décrit à la figure 4 auquel on peut se référer. Il comporte au moins une source d'électrons 4 matérialisant un pixel Pi,j. Cette source d'électrons 4 comporte une zone émettrice d'électrons située à la croisée d'une électrode de ligne Li et d'une électrode de colonne Cj. Par la suite on admettra que la source d'électrons est située à la croisée d'une électrode de ligne et d'une électrode de colonne. Le procédé de commande selon l'invention consiste à sélectionner, chacune à leur tour, les électrodes de ligne L1, Li, Ln et à appliquer à chaque électrode de ligne sélectionnée pendant une période de sélection de ligne Tl une tension de sélection de ligne Vls, une électrode de ligne non sélectionnée recevant une tension de non sélection de ligne Vlns, par exemple la masse. On peut également se référer à la figure 5A qui montre le signal appliqué sur une électrode de ligne donnée Li pendant deux périodes de sélection de ligne Tl successives, l'électrode de ligne Li n'étant sélectionnée que pendant la première période Tl. Pendant la seconde période de sélection de ligne Tl, on suppose que c'est l'électrode de ligne Li+1 qui sera sélectionnée. La tension de sélection de ligne Vls est appliquée sur l'électrode de ligne Li pendant la première période de sélection de ligne Tl et la tension de non sélection de ligne Vlns lui est appliquée pendant la seconde période Tl. Une telle commande d'électrodes de ligne est classique. A toutes fins utiles, la figure 6A illustre le signal conventionnel à appliquer sur une électrode de ligne sélectionnée dans le cas d'une modulation de largeur d'impulsion ou bien d'une modulation d'amplitude. On remarque que l'amplitude de la tension Vls' est supérieure à celle de la tension Vls.

On suppose que le dispositif de visualisation est apte à afficher n (n nombre entier supérieur ou égal à trois) niveaux de gris, ces niveaux de gris étant codés entre 0 et n-1. Le code 0 correspond au noir et le code n-1 au blanc. On va arbitrairement répartir les n niveaux de gris en deux familles de niveaux de gris à savoir une première famille F1 de gris les plus sombres et une seconde famille F2 de gris les moins sombres. La première famille F1 comporte p niveaux de gris (p entier strictement inférieur à n), ces p niveaux de gris étant codés entre 0 et p-1. Le niveau p-1 correspond au niveau de gris le plus clair de la première famille F1 des gris les plus foncés. La seconde famille F2 de niveaux de gris comporte n-p niveaux de gris codés entre le niveau p et le niveau n-1. Le niveau p correspond au niveau de gris le plus foncé de la seconde famille F2 des gris les plus clairs.

En ce qui concerne la commande des électrodes de colonne, on va utiliser une modulation de largeur d'impulsion pour afficher les niveaux de gris de la première famille F1 et une modulation d'amplitude pour afficher les niveaux de gris de la seconde famille F2. La tension de commande modulée en largeur d'impulsion varie entre une tension de référence Vcom et une tension extrême Vc. Le sens de variation existant entre Vcom et Vc est le même que celui existant entre Vlns et Vls.

L'amplitude de la tension modulée en largeur d'impulsion est inférieure à celle qui serait nécessaire si, pour tous les niveaux de gris à afficher, la commande se faisait par modulation de largeur d'impulsion.

La tension de commande modulée en amplitude varie entre la tension de référence et une tension maximale Vc(k3). Le sens de variation existant entre Vcom et Vc(k3) est l'inverse de celui existant entre Vlns et Vls.

De la même manière, l'amplitude maximale de la tension modulée en amplitude est inférieure à celle qui serait nécessaire si, pour tous les niveaux de gris à afficher, la commande se faisait par modulation d'amplitude. La tension nécessaire correspond à celle requise pour passer du noir au blanc. Autrement dit, la différence entre l'amplitude de la tension modulée en largeur d'impulsion et l'amplitude maximale de la tension modulée en amplitude est sensiblement égale à celle qui serait requise pour afficher tous les niveaux de gris, si la commande se faisait uniquement par modulation de largeur d'impulsion ou uniquement par modulation d'amplitude.

On va maintenant se reporter à la figure 5B qui montre l'allure du signal en tension à appliquer pour la commande d'une électrode de colonne Cj. Dans cette situation, on veut afficher d'une part sur un pixel Pi,j situé à la croisée de cette électrode de colonne Cj et de l'électrode de ligne Li recevant le signal de la figure 5A, un niveau de gris de la première famille F1 et d'autre part, sur un pixel Pi+1 j situé à la croisée de cette électrode de colonne Cj et de l'électrode de ligne Li+1 qui suit immédiatement l'électrode de ligne Li concernée par la figure 5A, un niveau de gris de la seconde famille F2.

On va commencer par décrire le signal en tension appliqué pendant la première période de sélection de ligne Tl à l'électrode de colonne Cj. On applique sur cette électrode de colonne Cj pendant une première plage de temps T, avec 0<T≤T1, la tension extrême Vc constante et positive par rapport à une tension de référence Vcom. Dans la mesure où la première plage de temps T est strictement inférieure à la période de sélection de ligne T1 (T<T1), on applique à l'électrode de colonne Cj pendant une seconde plage de temps T'= Tl-T, précédant ou suivant la première plage de temps T, la tension de référence Vcom, la valeur de la première plage de temps T dépendant du niveau de gris à afficher. La première plage de temps T peut précéder la seconde plage de temps T' comme sur la figure 5B. On peut bien sûr envisager qu'elle la suive comme on le verra sur la figure 7. Avec le procédé de l'invention, on affiche les gris de la première famille F1, c'est-à-dire les gris les plus sombres, en mode de modulation de largeur d'impulsion et l'excursion de la tension pour passer, dans la première famille F1 de niveaux de gris, d'un niveau de gris extrême à l'autre niveau de gris extrême est réduite par rapport à celle qui serait nécessaire pour afficher, par modulation de largeur d'impulsion, tous les niveaux de gris. A cet effet, on peut se référer à la figure 6B qui montre le signal en tension à appliquer sur l'électrode de colonne dans le cas d'une modulation de largeur d'impulsion conventionnelle, l'amplitude de cette tension étant sensiblement deux fois plus grande que celle de la figure 5B. Dans une période de sélection de ligne T1, on prévoit donc p valeurs différentes pour la première plage de temps T, chacune de ces p valeurs correspondant à un des p niveaux de gris de la première famille F1 de niveaux de gris. Avec ce procédé, en n'utilisant qu'une partie de l'excursion en tension qui était nécessaire dans l'art antérieur, on obtient une uniformisation de l'affichage d'un dispositif ayant une résistance entre l'électrode de cathode et la zone émettrice, même pour les niveaux de gris les plus sombres.

Si on veut maintenant afficher sur le pixel Pi+1, j un niveau de gris de la seconde famille de niveaux de gris F2, on applique sur cette électrode de colonne une tension constante Vc(k) pendant toute la seconde période de sélection de ligne Tl, cette tension Vc(k) est négative par rapport à la tension de référence Vcom ou est égale à la tension de référence Vcom. L'amplitude de cette tension Vc(k) dépend du niveau de gris à afficher appartenant à la seconde famille F2 de niveaux de gris. Ainsi, on prévoit n-p tensions Vc(k) correspondant aux n-p niveaux de gris de cette seconde famille F2 de niveaux de gris. La tension Vc(k3) est celle qui a la plus grande amplitude en valeur absolue sur la figure 7.

On va donner un exemple d'affichage d'un niveau gris pris parmi 256 niveaux de gris avec le procédé de l'invention. On suppose que ce niveau de gris est inclus dans la première famille F1 de niveaux de gris qui comporte 128 niveaux de gris et que la valeur de la tension Vc vaut +20 Volts par rapport à la tension de référence Vcom qui vaut 0V. La période de sélection de ligne Tl sera divisée en 128 intervalles de temps égaux. On aura à générer une seule impulsion d'amplitude 20 Volts et de durée T égale à r intervalles de temps, avec r compris entre 1 et 128. Avec un procédé classique de modulation de largeur d'impulsion, la tension Vc aurait été égale à +40 Volts et la période de sélection de ligne aurait été divisée en 256 intervalles de temps égaux. On aurait généré une seule impulsion d'amplitude 40 Volts et de durée T égale à r' intervalles de temps avec r' compris entre 1 et 256.

La consommation capacitive de commutation d'un tel dispositif de visualisation s'exprime, pour un pixel, par C = P/V²F avec P puissance consommée, V tension Vc et F fréquence de commutation. Cette consommation capacitive est divisée par quatre dans le cas du procédé de l'invention par rapport au procédé classique de modulation de largeur d'impulsion puisque la tension a été divisée par deux. Un autre avantage du procédé de l'invention par rapport au procédé classique de modulation de largeur d'impulsion est que l'utilisation des deux familles de niveaux de gris permet de réduire le nombre d'intervalles de temps à gérer pendant la période de sélection de ligne, ce qui revient à dire que la fréquence de coupure est augmentée d'autant.

En ce qui concerne la seconde famille des niveaux de gris, en continuant avec le même exemple, l'amplitude maximale de la tension à commuter est maintenant de - 20 Volts alors qu'elle aurait été de - 40 volts avec un procédé classique de modulation d'amplitude. On disposera de 128 niveaux de potentiels compris entre 0 et -20 Volts si Vcom vaut 0 Volt. La consommation capacitive est ainsi réduite à son maximum puisque suivant les niveaux de gris les tensions sont réduites et que de plus il n'y a pas de commutation à l'intérieur de la période de sélection de ligne.

Un exemple plus parlant est donné à la figure 7 qui montre pour un affichage avec 8 niveaux de gris, les signaux en tension à appliquer sur une électrode de colonne pour obtenir chacun de ces niveaux. Le premier chronogramme montre, pour mémoire, le signal en tension appliqué sur une électrode de ligne de l'écran du dispositif de visualisation. On suppose que l'on a réparti les huit niveaux de gris en deux familles F1, F2 de quatre niveaux chacune. La première famille F1 englobe le noir et les gris les plus sombres codés respectivement en binaire 000, 001, 010, 011. La seconde famille F2 englobe les gris les moins sombres et le blanc codés respectivement en binaire 100, 101, 110, 111. Lorsque l'on considère la première famille F1, la plage de temps T durant laquelle l'électrode de colonne est portée à la tension Vc positive par rapport à la tension de référence Vcom précède la plage de temps T' durant laquelle l'électrode de colonne est portée à la tension de référence Vcom. Pour l'affichage des niveaux de gris de la seconde famille F2, on a utilisé trois tensions différentes référencées Vc(k1), Vc(k2), Vc(k3) en plus de la tension de référence Vcom. Ces trois tensions Vc(k1), Vc(k2), Vc(k3) sont négatives par rapport au potentiel de référence Vcom.

Dans la présente invention, la tension appliquée sur les colonnes dans le cas des niveaux de gris de la seconde famille F2 (pour laquelle la commande est une modulation d'amplitude) s'ajoute à la tension de sélection de ligne au niveau d'un pixel sélectionné. La tension appliquée sur les colonnes, dans le cas des niveaux de gris de la première famille F1 (pour laquelle la commande est une modulation en largeur d'impulsion) se retranche à la tension de sélection de ligne au niveau d'un pixel sélectionné.

Ce n'était pas la cas dans la demande de brevet US 2002/0060525. Dans tous les cas, les tensions de commande appliquées sur les colonnes s'ajoutent à la tension de sélection de ligne pour créer la différence de potentiel permettant l'émission d'élections. Il en résulte que pendant le temps de non sélection de ligne soit pendant 1079 lignes sur 1080, pour un écran haute définition complet (full HD), la différence de potentiel ligne/colonne est égale à la tension de commande des colonnes si la tension de non sélection de ligne est OV.

Or le seuil d'émission d'une source à effet de champ est plus défini par un rapport de contraste ou de courant d'émission que par une valeur bien marquée. En effet l'émission varie selon la loi exponentielle de Fowler-Nordheim suivante :$I ⁢ p = A \times {V}^{2} \times E ⁢ x ⁢ p ⁢ \left(-B/V\right)$où Ip représente le courant émis, V est la tension grille/cathode, A et B sont des grandeurs dépendant de paramètres technologiques. Dans la demande de brevet US 2002/0060525, le seuil choisi est la tension de sélection de ligne. Si la tension de commande des colonnes prend la même valeur on dispose d'une contribution de courant égale à celle choisie pour le seuil pour les pixels de chaque ligne non sélectionnée affichant cette tension, d'où une fuite pouvant être multipliée par plus de 1000 pour un écran haute définition complet, c'est-à-dire de l'ordre de grandeur du contraste attendu. Les niveaux de gris les plus sombres d'un pixel donné dépendent des tensions présentées sur sa colonne pour l'affichage des autres pixels de sa colonne au cours d'un temps de trame. En conséquence soit on limite drastiquement la tension de commande modulable à appliquer aux colonnes et par là même l'excursion de courant entre le noir et le blanc et donc le contraste de l'écran, soit les niveaux de gris les plus sombres sont dégradés et varient selon l'image. Dans l'invention, on peut afficher des niveaux de gris les plus clairs en apportant une tension de commande aux colonnes qui est réduite pour les lignes non sélectionnées, tout en limitant l'amplitude de commutation pour l'affichage des niveaux de gris les plus sombres et donc la consommation capacitive.

Sur l'ensemble de la figure 2, où le seuil vaut 48 Volts et la tension grille colonne Vgc pour afficher le blanc vaut 90 Volts, on obtiendrait approximativement les valeurs suivantes :
- pour le procédé décrit dans la demande de brevet US 2002/0060525
   Vls= 48 Volts
   Vlns= 0 Volt
   Vc= 0 Volt (noir)
   Vc(k3)= -42 Volts (blanc)
- pour le procédé de l'invention :
   Vls= 48+21=69 Volts
   Vlns= 0 Volt
   Vc= 21 Volts (noir)
   Vc(k3)= -21 Volts (blanc).

La présente invention concerne également un dispositif de commande d'un dispositif de visualisation matriciel à source d'électrons apte à afficher des niveaux de gris. On se réfère aux figures 8A et 8B. Sur la figure 8A, on a représenté de manière schématique le dispositif de commande d'un dispositif de visualisation 25 matriciel à source d'électrons permettant d'afficher des niveaux de gris selon l'invention. Le dispositif de visualisation 25 comporte au moins une source d'électrons Pi, j située à la croisée d'une part d'une électrode de ligne et d'autre part d'une électrode de colonne, cette électrode de ligne et cette électrode de colonne faisant partie d'un ensemble d'une ou plusieurs lignes et d'une ou plusieurs colonnes. La source d'électrons Pi,j matérialise un pixel. Le dispositif de commande du dispositif de visualisation comporte classiquement un générateur de balayage d'une ou plusieurs lignes 22 et un circuit de commande d'une ou plusieurs colonnes 23. Le circuit de commande des colonnes 23 est relié à une source de données numériques 20 apte à fournir des mots binaires codant sur s bits le niveau de gris à afficher par un pixel. Le dispositif de commande du dispositif de visualisation comporte également un contrôleur d'écran 21 et un générateur de rampe 24 à pente négative. Le contrôleur d'écran 21 reçoit des signaux de synchronisation de la source de données 20, il gère et fournit des signaux propres à piloter le générateur de balayage des lignes 22 et le circuit de commande des colonnes 23. Le générateur de rampe négative 24 est connecté au circuit de commande des colonnes 23, ce dernier pouvant effectuer pour une colonne donnée, un échantillonnage blocage d'une tension VR de cette rampe négative pour ensuite l'appliquer à l'électrode de colonne associée. Les tensions VR délivrées sont négatives par rapport à la tension de référence Vcom ou égale à celle-ci. On peut se référer à la figure 8C qui montre schématiquement l'allure de la tension VR délivrée par le générateur de rampe négative 24 et les différents niveaux de tension que l'on peut obtenir pour afficher les niveaux de gris de la seconde famille F2 de niveaux de gris lors d'un échantillonnage blocage. Cette figure se base sur l'exemple de la figure 7 pour lequel on devait disposer de trois niveaux de gris correspondants aux tensions Vc(k1), Vc(k2), Vc(k3).

Le générateur de balayage des lignes 22 est conventionnel et il ne sera pas décrit plus en détail car il ne pose pas de problème à un homme du métier.

On va voir maintenant en détail un exemple de réalisation d'un circuit de commande des colonnes en se référant à la figure 8B.

Le circuit de commande des colonnes comporte un registre à décalage 40 faisant office de décodeur d'adresse. Ce registre à décalage 40 possède m sorties et propage m fois le bit de sélection CSI par le signal d'horloge SCK. Les m sorties du registre à décalage 40 pilotent autant d'ensembles 41 de bascules de mémorisation (latches en anglais) que d'électrodes de colonne c1 à cm, chacun d'entre eux coopérant avec une des électrodes de colonne c1 à cm du dispositif de visualisation 25 illustré sur la figure 8A. Si les n niveaux de gris à afficher sont codés par des mots de s bits avec s=2ⁿ, les ensembles 41 comportent s bascules de mémorisation. Ces ensembles 41 de bascules de mémorisation reçoivent également des mots Data codant l'information à afficher délivrés par la source de données numérique 20 qu'ils mémorisent avec le signal d'horloge SCK quand le registre à décalage 40 valide ledit ensemble 41 de bascules de mémorisation.

La sortie de chacun des m ensembles 41 de bascules de mémorisation alimente d'une part une première chaîne de traitement 30 visant à délivrer le signal de commande en tension à appliquer sur l'électrode de colonne associée lorsque le niveau de gris à afficher appartient à la première famille F1 de niveaux de gris et d'autre part une seconde chaîne de traitement 31 visant à délivrer le signal de commande en tension à appliquer sur l'électrode de colonne associée lorsque le niveau de gris à afficher appartient à la seconde famille F2 de niveaux de gris. Les sorties de ces première et seconde chaînes de traitement 30, 31 sont reliées à une électrode de colonne c1 à cm qui est l'électrode de colonne associée. La sortie de chacun des m ensembles 41 de bascules de mémorisation est également reliée en entrée de moyens de sélection 47 soit de la première chaîne de traitement 30, soit de la seconde chaîne de traitement 31 selon le niveau de gris à afficher sur l'électrode de colonne associée. Les moyens de sélection 47 peuvent être des circuits logiques combinatoires qui utilisent q (q≥1) bits de poids forts des mots codant l'information à afficher présents en sortie de l'ensemble 41 de bascules de mémorisation associé.

On va maintenant décrire la composition de la première chaîne de traitement 30. Cette première chaîne de traitement 30 comporte, en cascade, des moyens 32 pour délivrer, à partir d'informations relatives au niveau de gris à afficher, qu'ils reçoivent, un signal qui, si bien entendu la commande doit se faire par modulation de largeur d'impulsion, traduit le début ou la fin de l'impulsion de la tension modulée en largeur d'impulsion.

Ces moyens 32 sont reliés via des moyens d'adaptation logiques 45 à une entrée d'un étage de sortie 53 relié à l'électrode de colonne associée. Cet étage de sortie 53, commun pour les deux chaînes de traitement 30, 31, est formé de trois interrupteurs Q1, Q2, Q3 dont un seul peut être fermé à la fois.

Parmi ces trois interrupteurs Q1, Q2, Q3 deux interrupteurs Q1, Q2 coopèrent avec la première chaîne de traitement 30 et le troisième Q3 avec la seconde chaîne de traitement 31. Ces interrupteurs Q1, Q2, Q3 peuvent être des transistors comme illustré sur les figures 8B et 9. Cet étage de sortie 53 est apte à délivrer le signal modulé en largeur d'impulsion à appliquer à l'électrode de colonne associée.

Les deux transistors Q1 et Q2 qui coopèrent avec la première chaîne de traitement 30 sont montés en push-pull entre respectivement la tension extrême Vc et la tension de référence Vcom. Le transistor Q1 permet de commuter la tension Vc sur l'électrode de colonne associée tandis que le transistor Q2 permet d'imposer la tension de référence Vcom.

Les moyens 32 pour délivrer le signal traduisant le début ou la fin de l'impulsion de la tension modulée en largeur d'impulsion peuvent comporter, un comparateur 43 recevant, sur s premières entrées, la sortie des s bascules de mémorisation de l'ensemble 41 auquel elle est reliée et sur s secondes entrées le résultat d'un comptage réalisé par un compteur cyclique 42, cadencé par une horloge CCP et réinitialisé par un signal de chargement LC avertissant du début de chaque nouvelle période de sélection de ligne. Le compteur 42 compte de 0 à 2^{s} -1 pendant la période de sélection de ligne Tl. On peut envisager que les moyens 32 pour délivrer le signal traduisant le début ou la fin de l'impulsion de la tension modulée en impulsion ne reçoivent pas tous les bits des mots codant les niveaux de gris, mais seulement ceux qui sont significatifs comme on le verra ultérieurement.

Le comparateur 43 compare l'information relative au niveau de gris et le résultat du comptage réalisé par le compteur cyclique 42 comptant un nombre de coups d'horloge CCP déterminé par la taille de l'information relative au niveau de gris, pendant la période de sélection de ligne.

Dans la première chaîne de traitement 30, le comparateur 43 change donc d'état à un instant donné qui correspond au moment où le résultat du comptage du compteur cyclique 42 coïncide avec les données présentes sur les s premières entrées du comparateur 43. Les moyens 32 pour délivrer le signal traduisant le début ou la fin de l'impulsion du signal modulé en largeur d'impulsion comportent également relié en sortie du comparateur 43 une bascule bistable 44 (flip-flop). Cette bascule bistable 44 reçoit également en entrée le signal de chargement LC. Cette bascule bistable 44 bascule dès que les signaux arrivant sur ses deux entrées ont chargé. La bascule bistable 44 reliée en sortie du comparateur 43 reçoit également un top en début de chaque période de sélection de ligne et délivre le signal traduisant l'instant de début ou de fin de l'impulsion de la tension modulée en largeur d'impulsion.

La sortie de la bascule bistable 44 est reliée aux transistors Q1, Q2 de l'étage de sortie 53 au niveau de leur grille de commande, via les moyens adaptateurs de niveau logique 45. L'étage de sortie 53 est capable de commuter en fonction du signal qu'il reçoit de la bascule bistable 44, soit la tension de référence Vcom (transistor Q2 passant et transistor Q1 bloqué), soit la tension estrême Vc positive par rapport à la tension de référence (transistor Q1 passant et transistor Q2 bloqué), soit aucune de ces deux tensions selon la validation délivrée par les moyens de sélection 47. Dans cette dernière possibilité, c'est le troisième transistor Q3 de l'étage de sortie qui est passant et les deux transistors Q1 et Q2 sont bloqués.

Les moyens adaptateurs de niveaux logiques 45 translatent l'amplitude du signal traduisant l'instant de début ou de fin de l'impulsion de la tension modulée en largeur d'impulsion qui est un signal logique pour obtenir un signal dont l'amplitude est appropriée à la commande respective des transistors Q1 et Q2. Ils sont reliés en entrée à la sortie des moyens de sélection 47.

Les moyens de sélection 47, réalisés par un circuit combinatoire permettent d'autoriser ou non la commutation des transistors Q1, Q2 de la première chaîne de traitement 30 si les q bits de poids fort des données délivrés par l'ensemble 41 de bascules de mémorisation associé correspondent aux niveaux de gris les plus sombres. Dans l'exemple de la figure 7, on prendrait par exemple q=1 et l'étage de sortie 53 pourrait commuter entre Vcom et Vc, grâce aux signaux appliqués aux grilles des transistors Q1, Q2 provenant de la sortie de la bascule bistable 44 si le bit de poids fort q vaut 0.

On peut donc prévoir, puisqu'il y a m premières chaînes de traitement 30, m comparateurs 43, un seul compteur 42 pour ces m chaînes de traitement, m bascules bistables 44, m moyens adaptateurs de niveaux logiques 45 et ces moyens adaptateurs de niveaux logiques sont reliés à m étages de sortie 53.

On va maintenant décrire la composition de la seconde chaîne de traitement 31. Cette seconde chaîne de traitement 31 comporte, en cascade, des moyens 33 pour délivrer, à partir de l'information relative au niveau de gris qu'ils reçoivent, un signal qui, si bien entendu la commande doit se faire par modulation d'amplitude, traduit un instant de blocage-échantillonnage du générateur de rampe 24 à pente négative. Ces moyens 33 alimentent des moyens de mémorisation analogiques 51. Les moyens de mémorisation analogiques 51 ont leur sortie reliée à l'entrée d'un amplificateur tampon 52 dont la sortie est reliée à l'électrode de colonne associée via l'interrupteur Q3 de l'étage de sortie 53. On a déjà évoqué cet interrupteur Q3 réalisé dans l'exemple par un transistor. Le transistor Q3 est monté entre l'électrode de colonne associée et la sortie de l'amplificateur tampon 52. L'amplificateur tampon 52 est apte à délivrer à l'électrode de colonne associée, lorsqu'il est validé par le transistor Q3 qui est alors passant, la tension modulée en amplitude.

Les moyens 33 pour délivrer le signal traduisant l'instant de blocage-échantillonnage, peuvent comporter comme pour la première chaîne de traitement 30, un comparateur 49 recevant sur s premières entrées la sortie des s bascules de mémorisation de l'ensemble 41 auquel elle est reliée et sur s secondes entrées le résultat d'un comptage réalisé par un compteur cyclique 48, cadencé par une horloge CCN et réinitialisé par le signal de chargement LC. On peut envisager que les moyens 33 pour délivrer le signal traduisant l'instant de blocage-échantillonnage ne reçoivent pas tous les bits des mots codant les niveaux de gris, mais seulement ceux qui sont significatifs comme on le verra ultérieurement.

Le comparateur 49 compare l'information relative au niveau de gris et le résultat d'un comptage réalisé par le compteur cyclique 48 comptant un nombre de coups d'horloge CCN déterminé par la taille de l'information relative au niveau de gris, pendant la période de sélection de ligne.

Dans la seconde chaîne de traitement 31, le comparateur 49 change donc d'état à un instant donné qui correspond au moment où le résultat du comptage du compteur 48 coïncide avec les données présentes sur les s premières entrées du comparateur 49. Les moyens 33 pour délivrer le signal traduisant l'instant d'échantillonnage-blocage comportent également, reliée en sortie du comparateur 49, une bascule bistable 50 (flip-flop). Cette bascule bistable 50 reçoit en entrée le signal de chargement LC et la sortie du comparateur 49. Cette bascule bistable 50 bascule dès que les signaux arrivant sur ses deux entrées ont changé. La bascule bistable 50 est reliée en sortie à l'entrée des moyens de mémorisation analogiques 51 dont la sortie est reliée en entrée de l'amplificateur tampon 52. Les moyens de mémorisation analogiques 51 comportent un condensateur de mémorisation C1 dont une borne est reliée à la sortie du générateur de rampe (matérialisé par la dénomination VR) via un interrupteur I1. Cette borne est aussi reliée à l'entrée de l'amplificateur tampon 52. L'autre borne du condensateur C1 est portée à une tension de référence, généralement la masse. Cette tension de référence peut être différente de Vcom. L'interrupteur I1 est commandé par la sortie de la bascule bistable 50. L'ouverture de l'interrupteur I1 permet de mémoriser dans le condensateur C1 le niveau de tension délivré par le générateur de rampe 24 juste avant l'ouverture. L'amplificateur tampon 52 peut être réalisé par un amplificateur capable de recopier, la tension délivrée par les moyens de mémorisation analogiques 51. Si le transistor Q3 est passant, il délivre le courant à la commande de l'électrode de colonne associée. L'état passant ou bloqué du transistor Q3 est commandé par des moyens d'adaptation de niveau logique 46 montés entre le grille du transistor Q3 et la sortie des moyens de sélection 47. Les moyens d'adaptation de niveau logique 46, reliés à la grille du transistor Q3, translatent le signal logique issu des moyens de sélection 47 en un signal dont l'amplitude est appropriée à la commande du transistor Q3. Les moyens de sélection 47 permettent la commutation, sur l'électrode de colonne associée, de la tension issue de l'amplificateur tampon 52 à la manière de ce qui a été décrit plus haut pour la première chaîne de traitement 30, mais maintenant les q bits de poids fort des mots codant l'information délivrée par la bascule de mémorisation 41 associée doivent correspondre aux niveaux de gris les moins sombres. Dans l'exemple de la figure 7, l'amplificateur tampon 52 de la seconde chaîne de traitement 31 serait validé si le bit de poids fort q vaut 1. L'amplificateur tampon 52 délivre lorsqu'il est activé par le transistor Q3 la tension modulée en amplitude à l'électrode de colonne associée.

On peut donc prévoir, puisqu'il y a m secondes chaînes de traitement 31, m comparateurs 49, un seul compteur 48 pour ces m chaînes de traitement, m bascules bistables 50, m ensembles interrupteurs 51, condensateurs C1 et m amplificateurs tampons 52 reliés à m transistors Q3 de m étages de sortie 53.

Ainsi pour un mot codant un niveau de gris sombre de la première famille de niveaux de gris, un ensemble compteur 43 comparateur 42 permet d'ajuster le temps de commutation de la tension de référence Vcom ou l'inverse le temps de commutation de la tension extrême positive Vc. Pour un mot codant un niveau de gris plus clair de la seconde famille de niveaux de gris, un ensemble compteur 48, comparateur 49 permet de choisir le moment de l'ouverture de l'interrupteur I1 et ainsi de mémoriser le niveau de la tension Vc(k) négative par rapport à la tension de référence Vcom.

La figure 8B n'est qu'un exemple de réalisation de la commande des électrodes de colonne du dispositif de visualisation.

Il est possible que le compteur 42 associé aux premières chaînes de traitement 30 et le compteur 48 associé aux secondes chaînes de traitement 31 soient confondus, ce qui simplifie le circuit de la figure 8B. Cela nécessite que les deux horloges CCP et CCN soient également confondues. Toutefois cette variante limite les possibilités d'ajustement de la courbe de réponse des niveaux de gris. La figure 9 donne schématiquement une telle configuration pour la première et la seconde chaîne de traitement associées à l'électrode de colonne c1. Le compteur commun est référencé 60 et l'horloge CK.

Une autre simplification possible dans le cas où la séparation entre les deux familles de niveaux de gris se fait sur au moins un bit de poids fort comme dans l'exemple décrit à la figure 7, est que les ensembles compteur-comparateur 60, 43, 49 ne manipulent que les bits de poids faibles s-q des mots codés. Cela fait gagner du temps de traitement. Cette variante est illustrée sur la figure 9.

Bien que plusieurs modes de réalisation de la présente invention aient été représentés et décrits de façon détaillée, on comprendra que différents changements et modifications puissent être apportés sans sortir du cadre de l'invention.

### DOCUMENTS CITES

[1] « Ecrans fluorescents à micropointes », R. Baptist, l'Onde Electrique, novembre-décembre 1991, vol.71, n°6, pages 36-42.
[2] « Flat panel displays based on surface-conduction electron emitters», K. Sakai et al., Proceedings on the 16th International Display Research Conference, ref.18.3L., pages 569-572.
[3] «Carbon nanotube FED elements», S.. Uemura et al. Digest, pages 1052-1055.
[4] EP-A- 0 316 214.
[5] «Microtips addressing», T. Leroux et al.SID1991 Digest, pages 437-439.
[6] « 6-in Video CNT-FED with improved uniformity » J. Dijon et al. IDW 2005, pages 1-4.
[7] EP-A-0 635 819.
[8] FR-A-2 832 537.

## Revendications

1. Procédé de commande d'un dispositif de visualisation matriciel affichant des niveaux de gris comprenant au moins une source d'électrons (Pi,j) située à la croisée d'une électrode de ligne (Li) et d'une électrode de colonne (Cj), consistant à appliquer, lorsque l'électrode de ligne (Li) sur laquelle se trouve la source d'électrons (Pi,j) est sélectionnée, une tension de sélection de ligne (Vls) ; et lorsqu'elle n'est pas sélectionnée, une tension de non sélection de ligne (Vlns) et à appliquer sur l'électrode de colonne (Cj) correspondante une tension de commande correspondant au niveau de gris à afficher, pendant une période de sélection de ligne (T1),
**caractérisé en ce qu'**on répartit les niveaux de gris à afficher dans deux familles (F1, F2) de niveaux de gris, la première (F1) regroupant un ou plusieurs niveaux de gris les plus sombres, la seconde (F2) regroupant un ou plusieurs niveaux de gris les moins sombres,
et **en ce que**, si le niveau de gris à afficher appartient à la première famille (F1), la tension de commande à appliquer est une tension modulée en largeur d'impulsion variant entre une tension de référence (Vcom) et une tension extrême (Vc), le sens de variation entre la tension de référence et la tension extrême étant le même qu'entre la tension de non sélection de ligne et la tension de sélection de ligne,
et **en ce que** si le niveau de gris à afficher appartient à la seconde famille (F2), la tension de commande à appliquer est une tension modulée en amplitude variant entre la tension de référence (Vcom) et une tension maximale (Vc(k3)), le sens de variation entre la tension de référence et la tension maximale étant opposé à celui existant entre la tension de non sélection de ligne (Vlns) et la tension de sélection de ligne (Vls),
la tension extrême et la tension maximale étant réduites par rapport à celles qui seraient nécessaires si la commande se faisait pour tous les niveaux de gris par modulation d'amplitude ou par modulation de largeur d'impulsion.

2. Procédé selon la revendication 1, **caractérisé en ce que** la tension extrême (Vc) est positive par rapport à la tension de référence (Vcom) et **en ce que** la tension maximale (Vc(k3)) est négative par rapport à la tension de référence (Vcom).

3. Procédé selon l'une des revendications 1 ou 2, dans lequel :
si le niveau de gris à afficher appartient à la première famille (F1), la tension de commande est, pendant une première plage de temps (T, 0<T≤T1), la tension extrême (Vc) qui est constante et, dans la mesure où la première plage de temps (T) est strictement inférieure à la période de sélection de ligne (T1), la tension de commande est, pendant une seconde plage de temps (T'= Tl-T) précédant ou suivant la première plage de temps (T), la tension de référence (VCom), la valeur de la première plage de temps T dépendant du niveau de gris à afficher et,
si le niveau de gris à afficher appartient à la seconde famille (F2), la tension de commande est, pendant toute la période de sélection de ligne (T1), une tension constante négative par rapport à la tension de référence (Vcom) ou égale à la tension de référence, cette tension de commande ayant une amplitude qui dépend du niveau de gris à afficher.

4. Procédé selon l'une des revendications 1 à 3, **caractérisé en ce que** la tension de sélection de ligne (Vls) est constante pendant toute la période de sélection de ligne (T1).

5. Procédé selon l'une des revendications 1 à 4, **caractérisé en ce que** si plusieurs sources d'électrons sont sur une même électrode de ligne (Li), il consiste à appliquer simultanément une tension de commande (Vc) sur chacune des électrodes de colonne (C1, Cj, Cm) relatives à ces sources d'électrons.

6. Procédé selon l'une des revendications 1 à 5, **caractérisé en ce qu'**il consiste à appliquer la tension de non sélection de ligne (Vlns), pendant toute la période de sélection de ligne (T1), à une électrode de ligne (Li+1) non sélectionnée.

7. Procédé selon l'une des revendications 1 à 6, **caractérisé en ce que** la tension extrême (Vc) et la tension maximale (Vc(k3)) sont sensiblement égales en valeur absolue.

8. Procédé selon l'une des revendications 1 à 7, **caractérisé en ce que** la tension de référence (Vcom) correspond à la masse.

9. Dispositif de commande d'un dispositif de visualisation matriciel affichant des niveaux de gris comprenant au moins une source d'électrons située à la croisée d'une électrode de ligne (Li) et d'une électrode de colonne (Cj) d'un ensemble comportant une ou plusieurs électrodes de ligne et une ou plusieurs électrode de colonnes, comportant un générateur de balayage (22) des lignes pour appliquer, pendant une période de sélection de ligne (Tl), lorsque l'électrode de ligne (Li) sur laquelle se trouve la source d'électrons est sélectionnée, une tension de sélection de ligne (Vls), et lorsqu'elle n'est pas sélectionnée une tension de non sélection de ligne (Vlns),
et un circuit de commande des colonnes (23) apte à appliquer sur l'électrode de colonne (Cj) correspondante, une tension de commande correspondant au niveau de gris à afficher, pendant la période de sélection de ligne,
**caractérisé en ce que** le circuit de commande des colonnes (23) comporte, pour chaque électrode de colonne de l'ensemble,
une première chaîne (30) de traitement pour délivrer une tension de commande modulée en largeur d'impulsion à appliquer à l'électrode de colonne si le niveau de gris appartient à une première famille (F1) de niveaux de gris contenant un ou plusieurs niveaux de gris les plus sombres, la tension de commande modulée en largeur d'impulsion variant entre une tension de référence (Vcom) et une tension extrême (Vc), le sens de variation entre la tension de référence (Vcom) et la tension extrême (Vc) étant le même qu'entre la tension de non sélection de ligne (Vlns) et la tension de sélection de ligne (Vls), et,
une seconde chaîne (31) de traitement pour délivrer une tension de commande modulée en amplitude à appliquer sur l'électrode de colonne (Cj), si le niveau de gris appartient à une seconde famille (F2) de niveaux de gris contenant un ou plusieurs niveaux de gris les moins sombres, la tension de commande modulée en amplitude variant entre la tension de référence (Vcom) et une tension maximale (Vc(k3)), le sens de variation entre la tension de référence (Vcom) et la tension maximale (Vc(k3)) étant opposé à celui existant entre la tension de non sélection de ligne (Vlns) et la tension de sélection de ligne (Vls),
la tension extrême (Vc) et la tension maximale (Vc(k3)) étant réduites par rapport à celles qui seraient nécessaires si la commande se faisait pour tous les niveaux de gris par modulation d'amplitude ou par modulation de largeur d'impulsion.

10. Dispositif selon la revendication 9 **caractérisé en ce que** la tension extrême (Vc) est positive par rapport à la tension de référence (Vcom) et **en ce que** la tension maximale (Vc(k3)) est négative par rapport à la tension de référence (Vcom).

11. Dispositif selon l'une des revendications 9 ou 10, **caractérisé en ce que** la première chaîne (30) de traitement comporte des moyens (32) pour délivrer, à partir d'une information codant le niveau de gris à afficher qu'ils reçoivent, un signal qui traduit un instant de début ou de fin de l'impulsion de la tension modulée en largeur d'impulsion dans la période de sélection de ligne (Tl), si le niveau de gris appartient à la première famille (F1) de niveaux de gris, ces moyens (32) étant reliés via des moyens d'adaptation de niveaux logiques (45) à un étage de sortie (53) apte à délivrer la tension modulée en largeur d'impulsion.

12. Dispositif selon la revendication 11 **caractérisé en ce que** les moyens (32) pour délivrer le signal traduisant l'instant de début ou de fin de l'impulsion de la tension modulée en largeur d'impulsion comportent un comparateur (43) comparant l'information codant le niveau de gris et le résultat d'un comptage réalisé par un compteur cyclique (42) comptant un nombre de coups d'horloge (CCP) déterminé par la taille de l'information codant le niveau de gris, pendant la période de sélection de ligne (Tl), et une bascule bistable (44) reliée en sortie du comparateur (43) et recevant également un top (LC) en début de chaque période de sélection de ligne (T1) et délivrant le signal traduisant l'instant de début ou de fin de l'impulsion de la tension modulée en largeur d'impulsion.

13. Dispositif selon l'une des revendications 9 à 12, **caractérisé en ce qu'**il comporte un générateur de rampe négative (24) permettant de fournir la tension modulée en amplitude et **en ce que** la seconde chaîne (31) de traitement comporte des moyens (33) pour délivrer, à partir d'une information codant le niveau de gris qu'ils reçoivent, un signal qui traduit un instant de blocage-échantillonnage du générateur de rampe négative (24) dans une période de sélection de ligne (Tl), si le niveau de gris appartient à la seconde famille (F2) de niveaux de gris, ces moyens (33) commandant des moyens de mémorisation analogiques (51) ayant une entrée reliée au générateur de rampe négative (24) et une sortie reliée en entrée d'un amplificateur tampon (52) apte à délivrer la tension modulée en amplitude.

14. Dispositif selon la revendication 13, **caractérisé en ce que** les moyens (33) pour délivrer le signal traduisant l'instant de blocage-échantillonnage du générateur de rampe négative (24) comportent un comparateur (49) comparant l'information codant le niveau de gris et le résultat d'un comptage réalisé par un compteur cyclique (48) comptant un nombre de coups d'horloge (CCN) déterminé par la taille de l'information codant le niveau de gris, pendant la période de sélection de ligne (Tl) et une bascule bistable (50) reliée en sortie du comparateur (49) et recevant également un top (LC) en début de chaque période de sélection de ligne (T1) et délivrant le signal traduisant l'instant de blocage-échantillonnage du générateur de rampe négative (24).

15. Dispositif selon l'une des revendications 12 ou 14, **caractérisé en ce que** le compteur cyclique (60) est commun à la première et à la seconde chaîne de traitement.

16. Dispositif selon l'une des revendications 13 à 15, **caractérisé en ce que** les moyens de mémorisation analogiques (51) comportent un interrupteur (I1) relié d'un côté au générateur de rampe négative (24) et de l'autre à une borne d'un condensateur (C1) elle-même reliée en entrée de l'amplificateur tampon (52), l'autre borne du condensateur (C1) étant portée à une tension de référence, cet interrupteur (I1) étant commandé par le signal traduisant l'instant de blocage-échantillonnage du générateur de rampe négative (24).

17. Dispositif selon la revendication 16, **caractérisé en ce que** la tension de référence à laquelle l'autre borne du condensateur (C1) est portée est la masse.

18. Dispositif selon l'une des revendications 9 à 17, **caractérisé en ce que** le circuit de commande des colonnes comporte de plus, par électrode de colonne (C1), des moyens de sélection (47) de la première chaîne (30) de traitement ou de la seconde chaîne (31) de traitement en fonction du niveau de gris à afficher sur l'électrode de colonne (C1).

19. Dispositif selon la revendication 10, **caractérisé en ce que** le niveau de gris à afficher est codé sous forme d'un mot binaire avec un ou plusieurs bits de poids fort (q), les moyens de sélection (47) étant des circuits combinatoires recevant les bits de poids forts (q) du mot binaire.

20. Dispositif selon l'une des revendications 9 à 19, **caractérisé en ce que** le circuit de commande des colonnes comporte de plus un registre à décalage (40) qui alimente autant d'ensembles (41) de bascules de mémorisation que d'électrodes de colonne (Cl, Cm), chaque ensemble (41) de bascules de mémorisation recevant en entrée les niveaux de gris à afficher par le dispositif de visualisation et étant relié à une première chaîne (30) de traitement et à une seconde chaîne (31)de traitement.

21. Dispositif selon la revendication 20 dans sa liaison avec la revendication 18, **caractérisé en ce que** chaque ensemble (41) de bascules de mémorisation est aussi relié en sortie à l'entrée des moyens de sélection (47).

22. Dispositif de visualisation, comprenant le dispositif de la revendication 9 , dans lequel, la source d'électrons (4) comporte une résistance (R1) entre une zone émettrice d'électrons (4) et une électrode de cathode (3) reliée électriquement à l'électrode de ligne.

## Claims

1. A method for driving a matrix viewing device displaying grey levels, comprising at least one source of electrons (Pi,j) located at the crossing of a line electrode (Li) and a column electrode (Cj), consisting of applying a line selection voltage (Vls), when the line electrode (Li) on which is found the source of electrons (Pi,j) is selected, and a line non-selection voltage (Vlns) when it is not selected, and of applying onto the corresponding column electrode (Cj) a control voltage corresponding to the grey level to be displayed, during a line selection period (Tl),
**characterized in that** the grey levels to be displayed are distributed into two families (F1, F2) of grey levels, the first (F1) grouping one or more of the darkest grey levels, the second (F2) grouping one or more of the least dark grey levels,
and **in that**, if the grey level to be displayed belongs to the first family (F1), the control voltage to be applied is a pulse-width-modulated voltage varying between a reference voltage (Vcom) and an extreme voltage (Vc), the direction of variation between the reference voltage and the extreme voltage being the same as between the line non-selection voltage and the line selection voltage,
and **in that** if the grey level to be displayed belongs to the second family (F2), the control voltage to be applied is an amplitude-modulated voltage varying between the reference voltage (Vcom) and a maximum voltage (Vc(k3)), the direction of variation between the reference voltage and the maximum voltage being opposite to that existing between the line non-selection voltage (Vlns) and the line selection voltage (Vls),
the extreme voltage and the maximum voltage being reduced relatively to those which would be required if the control was performed for all the grey levels by amplitude modulation or by pulse width modulation.

2. The method according to claim 1, **characterized in that** the extreme voltage (Vc) is positive relative to the reference voltage (Vcom) and **in that** the maximum voltage (Vc(k3)) is negative relative to the reference voltage (Vcom).

3. The method according to any of claims 1 or 2, wherein:
if the grey level to be displayed belongs to the first family (F1), the control voltage during a first time interval (T, 0<T≤Tl), is the extreme voltage (Vc) which is constant and, insofar that the first time interval (T) is strictly less than the line selection period (Tl), the control voltage during a second time interval (T'= Tl-T) preceding or following the first time interval (T), is the reference voltage (Vcom), the value of the first time interval T depending on the grey level to be displayed and,
if the grey level to be displayed belongs to the second family (F2), the control voltage during the whole line selection period (Tl), is a constant voltage negative relative to the reference voltage (Vcom) or equal to the reference voltage, this control voltage having an amplitude which depends on the grey level to be displayed.

4. The method according to any of claims 1 to 3, **characterized in that** the line selection voltage (Vls) is constant during the whole line selection period (Tl).

5. The method according to any of claims 1 to 4, **characterized in that** if several sources of electrons are on a same line electrode (Li), it consists of simultaneously applying a control voltage (Vc) on each of the column electrodes (C1, Cj, Cm) relative to these sources of electrons.

6. The method according to any of claims 1 to 5, **characterized in that** it consists of applying the line non-selection voltage (Vlns), during the whole line selection period (Tl), to a non-selected line electrode (Li+1).

7. The method according to any of claims 1 to 6, **characterized in that** the extreme voltage (Vc) and the maximum voltage (Vc (k3)) are substantially equal in absolute value.

8. The method according to any of claims 1 to 7, **characterized in that** the reference voltage (Vcom) corresponds to the ground.

9. A device for driving a matrix viewing device displaying grey levels, comprising at least one source of electrons located at the crossing of a line electrode (Li) and of a column electrode (Cj) of an assembly including one or more line electrodes and one or more column electrodes, including a line sweep generator (22) for applying a line selection voltage (Vls) during a line selection period (Tl), when the line electrode (Li) on which is found the source of electrons, is selected, and a line non-selection voltage (Vlns) when it is not selected,
and a column control circuit (23) capable of applying on the corresponding column electrode (Cj), a control voltage corresponding to the grey level to be displayed, during the line selection period,
**characterized in that** the circuit for controlling the columns (23) includes, for each column electrode of the assembly,
a first processing chain (30) for delivering a pulse-width-modulated control voltage to be applied to the column electrode if the grey level belongs to a first family (F1) of grey levels containing one or more of the darkest grey levels, the pulse-width-modulated control voltage varying between a reference voltage (Vcom) and an extreme voltage (Vc), the direction of variation between the reference voltage (Vcom) and the extreme voltage (Vc) being the same as that between the line non-selection voltage (Vlns) and the line selection voltage (Vls), and
a second processing chain (31) for delivering an amplitude-modulated control voltage to be applied on the column electrode (Cj), if the grey level belongs to a second family (F2) of grey levels containing one or more of the least dark grey levels, the amplitude-modulated control voltage varying between the reference voltage (Vcom) and a maximum voltage (Vc(k3)), the direction of variation of the reference voltage (Vcom) and the maximum voltage (Vc(k3)) being opposite to that existing between the line non-selection voltage (Vlns) and the line selection voltage (Vls),
the extreme voltage (Vc) and the maximum voltage (Vc(K3)) being reduced relatively to those which would be required if the control was performed for all the grey levels by amplitude modulation or pulse width modulation.

10. The device according to claim 9, **characterized in that** the extreme voltage (Vc) is positive relative to the reference voltage (Vcom) and **in that** the maximum voltage (Vc (k3)) is negative relative to the reference voltage (Vcom).

11. The device according to any of claims 9 or 10, **characterized in that** the first processing chain (30) includes means (32) for delivering, from information encoding the grey level to be displayed which they receive, a signal which expresses an instant of the beginning or end of the pulse-width-modulated voltage pulse in the line selection period (Tl), if the grey level belongs to the first family (F1) of grey levels, these means (32) being connected via logic level matching means (45) to an output stage (53) capable of delivering the pulse-width-modulated voltage.

12. The device according to claim 11, **characterized in that** the means (32) for delivering the signal expressing the instant of the beginning or end of the pulse-width-modulated voltage pulse include a comparator (43) comparing the information encoding the grey level and the result of a count achieved by a cyclic counter (42) counting a number of clock pulses (CCP) determined by the size of the information encoding the grey level, during the line selection period (Tl), and a flip-flop (44) connected to the output of the comparator (43) and also receiving a cue (LC) at the beginning of each line selection period (Tl) and delivering the signal expressing the instant of the beginning or end of the pulse-width-modulated voltage pulse.

13. The device according to any of claims 9 to 12, **characterized in that** it includes a negative ramp generator (24) with which the amplitude-modulated voltage may be provided and **in that** the second processing chain (31) includes means (33) for delivering, from information encoding the grey level which they receive, a signal which expresses a sample & hold instant of the negative ramp generator (24) in a line selection period (Tl), if the grey level belongs to the second family (F2) of grey levels, these means (33) controlling analog memory storage means (51) having an input connected to the negative ramp generator (24) and an output connected to the input of a buffer amplifier (52) capable of delivering the amplitude-modulated voltage.

14. The device according to claim 13, **characterized in that** the means (33) for delivering the signal expressing the sample & hold instant of the negative ramp generator (24) include a comparator (49) comparing the information encoding the grey level and the result of a count achieved by a cyclic counter (48) counting a number of clock pulses (CCN) determined by the size of the information encoding the grey level, during the line selection period (Tl) and a flip-flop (50) connected to the output of the comparator (49) and also receiving a cue (LC) at the beginning of each line selection period (Tl) and delivering the signal expressing the sample & hold instant of the negative ramp generator (24).

15. The device according to any of claims 12 or 14, **characterized in that** the cyclic counter (60) is common to the first and to the second processing chain.

16. The device according to any of claims 13 to 15, **characterized in that** the analog memory storage means (51) include a switch (I1) connected on one side to the negative ramp generator (24) and on the other side to a terminal of a capacitor (C1) itself connected to the input of the buffer amplifier (52), the other terminal of the capacitor (C1) being set to a reference voltage, this switch (I1) being controlled by the signal expressing the sample & hold instant of the negative ramp generator (24).

17. The device according to claim 16, **characterized in that** the reference voltage to which the other terminal of the capacitor (C1) is set, is the ground.

18. The device according to any of claims 9 to 17, **characterized in that** the column control circuit further includes, per column electrode (C1), means (47) for selecting the first processing chain (30) or the second processing chain (31) depending on the grey level to be displayed on the column electrode (C1).

19. The device according to claim 18, **characterized in that** the grey level to be displayed is encoded as a binary word with one or more high order bits (q), the selection means (47) being combinatorial circuits receiving the high order bits (q) of the binary word.

20. The device according to any of claims 9 to 19, **characterized in that** the circuit for controlling the columns further includes a shift register (40) which drives as many assemblies (41) of memory latches as there are column electrodes (C1, Cm), each assembly (41) of memory latches receiving at the input the grey levels to be displayed by the viewing device and being connected to a first processing chain (30) and to a second processing chain (31).

21. The device according to claim 20 in its connection with claim 18, **characterized in that** each assembly (41) of memory latches is also connected at the output to the input of the selection means (47).

22. A viewing device comprising the device according to any of claims 9 to 21, wherein the source of electrons (4) includes a resistor (R1) between an electron emitting area (4) and a cathode electrode (3) electrically connected to the line electrode.

## Patentansprüche

1. Verfahren zum Ansteuern einer Graupegel anzeigenden Matrixanzeigeanordnung mit wenigstens einer an der Kreuzung einer Zeilenelektrode (Li) und einer Spaltenelektrode (Cj) befindlichen Elektronenquelle (Pi,j), darin bestehend, während einer Zeilenselektionsperiode (Tl), wenn die Elektrode (Li) der Zeile, in der sich die Elektronenquelle (Pi,j) befindet, selektiert wird, eine Zeilenselektionsspannung (Vls) anzulegen, und, wenn sie nicht selektiert wird, eine Nicht-Zeilenselektionsspannung (Vlns), und an die entsprechende Spaltenelektrode (Cj) eine dem anzuzeigenden Graupegel entsprechende Ansteuerungsspannung anzulegen,
**dadurch gekennzeichnet, dass** man die anzuzeigenden Graupegel in zwei Graupegelgruppen (F1, F2) unterteilt, wobei die erste (F1) den oder die dunkelsten Graupegel umfasst und die zweite (F2) den oder die hellsten Graupegel,
und dadurch, dass, wenn der anzuzeigende Graupegel zu der ersten Gruppe (F1) gehört, die anzulegende Ansteuerungsspannung eine zwischen einer Referenzspannung (Vcom) und einer Extremspannung (Vc) variierende impulsbreitenmodulierte Spannung ist, wobei die Richtung der Variation zwischen der Referenzspannung und der Extremspannung dieselbe ist wie zwischen der Nicht-Zeilenselektionspannung und der Zeilenselektionsspannung,
und dadurch, dass, wenn der anzuzeigende Graupegel zu der zweiten Gruppe (F2) gehört, die anzulegende Ansteuerungsspannung eine zwischen der Referenzspannung (Vcom) und einer Maximalspannung (Vc(k3)) variierende amplitudenmodulierte Spannung ist, wobei die Richtung der Variation zwischen der Referenzspannung und der Maximalspannung derjenigen entgegengesetzt ist, die zwischen der Nicht-Zeilenselektionsspannung (Vlns) und der Zeilenselektionsspannung (Vls) existiert,
wobei die Extremspannung und die Maximalspannung klein sind in Bezug auf diejenigen, die notwendig wären, wenn die Ansteuerung für alle Graupegel durch Amplitudenmodulation oder durch Impulsbreitenmodulation erfolgen würde.

2. Verfahren nach Anspruch 1, **dadurch gekennzeichnet, dass** die Extremspannung (Vc) positiv ist in Bezug auf die Referenzspannung (Vcom), und dadurch, dass die Maximalspannung (Vc(k3)) negativ ist in Bezug auf die Referenzspannung (Vcom).

3. Verfahren nach einem der Ansprüche 1 oder 2, bei dem:
wenn der anzuzeigende Graupegel zu der ersten Gruppe (F1) gehört, die Ansteuerungsspannung während einer ersten Zeitspanne (T, 0<T≤T1) die Extremspannung (Vc) ist, die konstant ist, und in dem Maße, wie die erste Zeitspanne (T) strikt kleiner ist als die Zeilenselektionsperiode (T1), die Ansteuerungsspannung während einer der ersten Zeitspanne (t) vorausgehenden oder folgenden zweiten Zeitspanne (T'=T1-T) die Referenzspannung (Vcom) ist, wobei der Wert der ersten Zeitspanne T von dem anzuzeigenden Graupegel abhängt, und,
wenn der anzuzeigende Graupegel zu der zweiten Gruppe (F2) gehört, die Ansteuerungsspannung während der gesamten Zeilenselektionsperiode (Tl) eine konstante Spannung ist, negativ in Bezug auf die Referenzspannung (Vcom) oder gleich der Referenzspannung, wobei diese Ansteuerungsspannung eine Amplitude hat, die von dem anzuzeigenden Graupegel abhängt.

4. Verfahren nach einem der Ansprüche 1 bis 3, **dadurch gekennzeichnet, dass** die Zeilenansteuerungsspannung (Vls) während der gesamten Zeilenselektionsperiode (Tl) konstant ist.

5. Verfahren nach einem der Ansprüche 1 bis 4, **dadurch gekennzeichnet, dass** es, wenn mehrere Elektronenquellen auf einer selben Zeilenelektrode (Li) sind, darin besteht, simultan an jede der diese Elektronenquellen betreffenden Spaltenelektroden (C1, Cj, Cm) eine Ansteuerungsspannung (Vc) anzulegen.

6. Verfahren nach einem der Ansprüche 1 bis 5, **dadurch gekennzeichnet, dass** es darin besteht, die Nicht-Zeilenselektionsspannung (Vlns) während der gesamten Zeilenselektionsperiode (Tl) an eine nicht selektierte Zeilenelektrode (Li+1) anzulegen.

7. Verfahren nach einem der Ansprüche 1 bis 6, **dadurch gekennzeichnet, dass** die Extremspannung (Vc) und die Maximalspannung (Vc(k3)) als Absolutwert im Wesentlichen gleich sind.

8. Verfahren nach einem der Ansprüche 1 bis 7, **dadurch gekennzeichnet, dass** die Referenzspannung (Vcom) der Masse entspricht.

9. Vorrichtung zum Ansteuern einer Graupegel anzeigenden Matrixanzeigeanordnung mit wenigstens einer an der Kreuzung einer Zeilenelektrode (Li) und einer Spaltenelektrode (Cj) befindlichen Elektronenquelle eines Systems mit einer oder mehreren Zeilenelektroden und einer oder mehreren Spaltenelektroden, einen Abtastgenerator (22) der Zeilen umfassend, um während einer Zeilenselektionsperiode (Tl), wenn die Zeilenelektrode (Li), auf der sich die Elektronenquelle befindet, selektiert wird, eine Zeilenselektionsspannung (Vls) anzulegen, und, wenn sie nicht selektiert wird, eine Nicht-Zeilenselektionsspannung (Vlns),
und eine Spaltenansteuerungsschaltung (23), fähig während der Zeilenselektionsperiode an eine entsprechende Spaltenelektrode (Cj) eine Ansteuerungsspannung entsprechend dem anzuzeigenden Graupegel anzulegen,
**dadurch gekennzeichnet, dass** die Spaltenansteuerungsschaltung (23) für jede Spaltenelektrode des Systems umfasst:
eine erste Verarbeitungskette (30), um eine impulsbreitenmodulierte Ansteuerungsspannung zu liefern, anzulegen an die Spaltenelektrode, wenn der Graupegel zu einer ersten Gruppe (F1) von Graupegeln mit einem oder mehreren der dunkelsten Graupegel gehört, wobei die impulsbreitenmodulierte Ansteuerungsspannung zwischen einer Referenzspannung (Vcom) und einer Extremspannung (Vc) variiert und die Richtung der Variation zwischen der Referenzspannung (Vcom) und der Extremspannung (Vc) dieselbe ist wie zwischen der Nicht-Zeilenselektionspannung (Vlns) und der Zeilenselektionsspannung (Vls), und,
eine zweite Verarbeitungskette (31), um eine amplitudenmodulierte Ansteuerungsspannung zu liefern, anzulegen an die Spaltenelektrode (Cj), wenn der Graupegel zu einer zweiten Gruppe (F2) von Graupegeln mit einem oder mehreren der hellsten Graupegel gehört, wobei die amplitudenmodulierte Ansteuerungsspannung zwischen einer Referenzspannung (Vcom) und einer Maximalspannung (Vc(k3)) variiert und die Richtung der Variation zwischen der Referenzspannung (Vcom) und der Maximalspannung (Vc(k3)) derjenigen entgegengesetzt ist, die zwischen der Nicht-Zeilenselektionspannung (Vlns) und der Zeilenselektionsspannung (Vls) existiert,
wobei die Extremspannung (Vc) und die Maximalspannung (Vc(k3)) klein sind in Bezug auf diejenigen, die notwendig wären, wenn die Ansteuerung für alle Graupegel durch Amplitudenmodulation oder durch Impulsbreitenmodulation erfolgen würde.

10. Vorrichtung nach Anspruch 9, **dadurch gekennzeichnet, dass** die Extremspannung (Vc) positiv ist in Bezug auf die Referenzspannung (Vcom), und dadurch, dass die Maximalspannung (Vc(k3)) negativ ist in Bezug auf die Referenzspannung (Vcom).

11. Vorrichtung nach einem der Ansprüche 9 oder 10, **dadurch gekennzeichnet, dass** die erste Verarbeitungskette (30) Einrichtungen (32) umfasst, um aufgrund einer Information, die sie erhalten, die anzuzeigenden Graupegel zu codieren, um ein Signal zu liefern, das einen Anfangs- oder Endzeitpunkt des Impulses der impulsbreitenmodulierten Spannung in der Zeilenselektionsperiode (Tl) wiedergibt, wenn der Graupegel zu der ersten Graupegelgruppe (F1) gehört, wobei diese Einrichtungen (32) über Adaptionseinrichtungen logischer Pegel (45) mit einer Ausgangsstufe (53) verbunden sind, welche die impulsbreitenmodulierte Spannung liefert.

12. Vorrichtung nach Anspruch 11, **dadurch gekennzeichnet, dass** die Einrichtungen (32) zur Lieferung des den Anfangs- oder Endzeitpunkt des Impulses der impulsbreitenmodulierten Spannung wiedergebenden Signals einen Komparator (43) umfassen, der vergleicht: die Information, die den Graupegel und das Resultat einer durch einen zyklischen Zähler (42) realisierten Zählung codiert, der eine Anzahl von Taktimpulsen (CCP), bestimmt durch die Größe der den Graupegel codierenden Information, während der Zeilenselektionsperiode (Tl) zählt, und eine bistabile Kippstufe (44), die verbunden ist mit dem Ausgang des Komparators (43) und ebenfalls zu Beginn jeder Zeilenselektionsperiode (Tl) ein Top (LC) empfängt und das Signal liefert, das den Anfangs- oder Endzeitpunkt des Impulses der impulsbreitenmodulierten Spannung wiedergibt.

13. Vorrichtung nach einem der Ansprüche 9 bis 12, **dadurch gekennzeichnet, dass** sie einen Negativrampengenerator (24) umfasst, der ermöglicht, die amplitudenmodulierte Spannung zu liefern, und dadurch, dass die zweite Verarbeitungskette (31) Einrichtungen (33) umfasst, um aufgrund einer Information, die den Graupegel codiert, den sie empfangen, ein Signal zu liefern, das in einer Zeilenselektionsperiode (Tl) einen Abtast-Halte-Zeitpunkt des Negativrampengenerators (24) in einer Zeilenselektionsperiode (Tl) wiedergibt, wenn der Graupegel zu der zweiten Graupegelgruppe (F2) gehört, wobei diese Einrichtungen (33) analoge Speichereinrichtungen (51) ansteuern, die einen mit dem Negativrampengenerator (24) verbundenen Eingang und einen Ausgang hat, der verbunden ist mit dem Eingang eines Pufferverstärkers (52), der fähig ist, die amplitudenmodulierte Spannung zu liefern.

14. Vorrichtung nach Anspruch 13, **dadurch gekennzeichnet, dass** die Einrichtungen (33) zum Liefern des den Abtast-Halte-Zeitpunkt wiedergebenden Signals des Negativrampengenerators (24) einen Komparator (49) umfasst, der vergleicht: die Information, die den Graupegel und das Resultat einer durch einen zyklischen Zähler (48) realisierten Zählung codiert, der eine Anzahl von Taktimpulsen (CCN), bestimmt durch die Größe der den Graupegel codierenden Information, während der Zeilenselektionsperiode (Tl) zählt, und eine bistabile Kippstufe (50), die verbunden ist mit dem Ausgang des Komparators (49) und ebenfalls zu Beginn jeder Zeilenselektionsperiode (Tl) ein Top (LC) empfängt und das Signal liefert, das den Anfangs- oder Endzeitpunkt des Negativrampengenerators (24) wiedergibt.

15. Vorrichtung nach einem der Ansprüche 12 oder 14, **dadurch gekennzeichnet, dass** der zyklische Zähler (60) ein gemeinsamer Zähler der ersten und der zweiten Verarbeitungskette ist.

16. Vorrichtung nach einem der Ansprüche 13 bis 15, **dadurch gekennzeichnet, dass** die analogen Speichereinrichtungen (51) einen Schalter (I1) umfassen, einerseits mit dem Negativrampengenerator (24) verbunden und andererseits mit dem Anschluss eines Kondensators (C1), seinerseits selbst mit dem Eingang des Pufferverstärkers (52) verbunden, wobei der andere Anschluss des Kondensators (C1) an eine Referenzspannung bzw. ein Referenzpotential gelegt ist und der Schalter (I1) durch das Signal gesteuert wird, das den Abtast-Halte-Zeitpunkt des Negativrampengenerators (24) wiedergibt.

17. Vorrichtung nach Anspruch 16, **dadurch gekennzeichnet, dass** die Referenzspannung bzw. das Referenzpotential, an das der andere Anschluss des Kondensators (C1) gelegt ist, die Masse ist.

18. Vorrichtung nach einem der Ansprüche 9 bis 17, **dadurch gekennzeichnet, dass** die Spaltenansteuerungsschaltung außerdem, als Spaltenelektrode (C1), Selektionseinrichtungen (47) der ersten Verarbeitungskette (30) oder der zweiten Verarbeitungskette (31) umfasst, in Abhängigkeit von dem auf der Spaltenelektrode (C1) anzuzeigenden Graupegel.

19. Vorrichtung nach Anspruch 18, **dadurch gekennzeichnet, dass** der anzuzeigende Graupegel in Form eines binären Wortes mit einem oder mehreren höherwertigen Bits (q) codiert wird, wobei die Selektionseinrichtungen (47) kombinatorische Schaltungen sind, die die höherwertigen Bits (q) des binären Worts empfangen.

20. Vorrichtung nach einem der Ansprüche 9 bis 19, **dadurch gekennzeichnet, dass** die Spaltenansteuerungsschaltung außerdem ein Schieberegister (40) umfasst, das ebenso viele Speicherkippstufeneinheiten (41) wie Spaltenelektroden (C1, Cm) versorgt, wobei jede Speicherkippstufeneinheit (41) am Eingang die durch die Anzeigevorrichtung anzuzeigenden Graupegel erhält und mit einer ersten Verarbeitungskette (30) und einer zweiten Verarbeitungskette (31) verbunden ist.

21. Vorrichtung nach Anspruch 20 in seiner Verbindung mit Anspruch 18, **dadurch gekennzeichnet, dass** jede Speicherkippstufeneinheit (41) mit dem Ausgang auch mit dem Eingang der Selektionseinrichtungen (47) verbunden ist.

22. Anzeigevorrichtung, die Vorrichtung des Anspruchs 9 umfassend, bei der die Elektronenquelle (4) einen Widerstand (R1) zwischen einer Elektronenemissionszone (4) und einer elektrisch mit der Zeilenelektrode verbundenen Kathodenelektrode (3) umfasst.
